# EUROPÄISCHE PATENTSCHRIFT

(11) **EP 3 601 889 B1**
(45) Veröffentlichungstag und Bekanntmachung des Hinweises auf die Patenterteilung: **03.11.2021**
(21) Anmeldenummer: 18713201.4
(22) Anmeldetag: 22.03.2018
(51) Int. Cl.: F24C 15/16, H05B 6/64

(54) **AUSZUGSFÜHRUNG SOWIE MIKROWELLENGARGERÄT ODER INDUSTRIELLER WÄRMEOFEN MIT EINER SOLCHEN AUSZUGSFÜHRUNG**
PULL-OUT GUIDE AND MICROWAVE OVEN OR INDUSTRIAL HEATING OVEN WITH SUCH A GUIDE
GUIDE D'EXTRACTION AINSI QUE FOUR À MICRO-ONDES OU FOUR CHAUFFANT INDUSTRIEL COMPORTANT UN TEL GUIDE

(30) Priorität: 22.03.2017 DE 102017106104
(43) Veröffentlichungstag der Anmeldung: 05.02.2020
(73) Patentinhaber: Paul Hettich GmbH & Co. KG, 32278 Kirchlengern (DE)
(72) Erfinder: LESSMANN, Johann-Sebastian, 32278 Kirchlengern (DE); TIWISINA, Johannes, 33829 Borgholzhausen (DE); GRIGAT, Willi, 33739 Bielefeld (DE)
(74) Vertreter: Kleine, Hubertus
(86) Internationale Anmeldenummer: PCT/EP2018/057259
(87) Internationale Veröffentlichungsnummer: WO 2018/172445

(56) Entgegenhaltungen:
- EP-A2- 0 407 742
- WO-A2-2015/182864
- DE-A1- 4 142 346
- DE-A1-102004 031 724
- DE-U1-202004 005 475
- DE-U1-202009 013 663

## Beschreibung

Die Erfindung betrifft eine Auszugsführung für ein Mikrowellengargerät oder einen industriellen Wärmeofen, aufweisend eine Korpusschiene und eine relativ dazu bewegbare Laufschiene zur Ablage eines Trägers, insbesondere eines Gargutträgers, sowie eine Mikrowellenabschirmung zur Abschirmung der Auszugsführung vor Mikrowellen, wobei die Laufschiene nur teilweise abgeschirmt ist. Die Erfindung betrifft weiterhin ein Mikrowellengargerät oder einen industriellen Wärmeofen mit einer derartigen Auszugsführung.

In Gargeräten wie Backöfen haben sich Auszugsführungen etabliert, mit denen ein Gargutträger, beispielsweise ein Backblech, bequem aus einem Garraum des Geräts herausgezogen werden kann, um es dann leichter entnehmen zu können oder um eine Garprobe machen zu können, ohne dass Gefahr besteht, dass der Gargutträger verkippt.

In Gargeräten, die Gargut ausschließlich oder alternativ zu bzw. in Kombination mit anderen Garmethoden über Mikrowelleneinstrahlung erhitzen bzw. garen, unterliegen alle im Garraum angeordneten Komponenten spezifischen Einschränkungen, die der Mikrowellenstrahlung geschuldet sind. Es gilt zu verhindern, dass Einbauten im Garraum, wozu auch Auszugsführungen zählen, Energie aus der Mikrowellenstrahlung aufnehmen und sich dadurch erwärmen oder die aufgenommene Energie auf unerwünschte Weise ableiten. Eine Erwärmung ist zum einen aus energetischer Sicht unerwünscht und kann zum anderen zur Beschädigung der Auszugsführung oder weiterer Komponenten im Garraum bis hin zu einer Brandgefahr führen. Zudem besteht die Gefahr einer Ausbildung von Plasmaentladungen, die ebenfalls aus energetischer Sicht und auch im Hinblick auf eine Zerstörungswirkung unerwünscht sind. Eine vergleichbare Problematik liegt bei industriellen Wärmeöfen vor, die Mikrowellenstrahlung zu Heizwecken einsetzen.

Aus der Druckschrift DE 4142346 A1 ist eine Auszugsführung für ein Mikrowellengargerät bekannt, bei der die Laufschiene der Auszugsführung von einer Abschirmschiene mit einem geschlossenen Hohlquerschnittsprofil umgeben ist oder bei der die Laufschiene selbst als Abschirmschiene ausgebildet ist. Durch die Abschirmschiene wird die eigentliche Auszugsführung so abgeschirmt, dass die innenliegenden Bestandteile der Auszugsführung für die Mikrowellenstrahlung unzugänglich sind. Nachteilig an der Ausgestaltung ist es, dass durch die Ausbildung mit einem geschlossenen Hohlquerschnittsprofil eine direkte Unterstützung der Auszugsschiene in dem Bereich, in dem sich die Laufschiene bewegt, nicht möglich ist. Entsprechend kann die Auszugsschiene nur in einem hinteren Stirnbereich fest montiert werden und muss in einem vorderen Bereich geführt werden, beispielsweise durch eine drehbar an einer Seitenwand des Garraums befestigten Führungsrolle. Eine solche Führungsrolle führt zu einem zusätzlichen Platzbedarf der Auszugsführung und lässt eine Gestaltung als Vollauszug / Überauszug nicht zu. Zudem gestaltet sich eine Reinigung einer derartigen frei liegenden Führungsrolle als problematisch.

Aus der Druckschrift EP 0 407 742 A2 ist eine Auszugsführung für Backöfen oder Mikrowellenöfen bekannt, bei der Führungskäfige innerhalb eines ortsfest im Garraum montierten Kugelführungsgehäuses angeordnet sind, wobei kreuzförmige Führungsstangen ausziehbar in den Führungskäfigen geführt sind. Das Kugelführungsgehäuse weist einen Längsschlitz auf, durch den eine Auflage für einen Gargutträger ragt. Zur Verwendung in einem Mikrowellenofen ist eine ortsfeste ein- oder mehrteilige Schutzwand mit einem kaminförmigen Schlitz vorgesehen, die die Auszugsführung vom Garraum trennt und abschirmt.

Die Druckschrift DE 20 2009 013 663 U1 zeigt eine Auszugsführung für einen Backofen, bei der über die Laufschiene eine nach unten offene u-förmige Abdeckung gestülpt ist. Diese schützt insbesondere vor Verschmutzungen, die andernfalls in einen Wälzkörperbereich der Auszugsführung eindringen könnten. Eine zuverlässige Abschirmung gegenüber Mikrowellenstrahlung wird nicht erreicht.

Es ist daher eine Aufgabe der vorliegenden Erfindung, eine Auszugsführung zu schaffen, die ohne zusätzliche externe Führungselemente und ohne feste Schutzwand in einem Garraum bzw. Heizraum mit Mikrowellenstrahlung eingesetzt werden kann. Es ist eine weitere Aufgabe, ein Mikrowellengargerät oder einen industriellen Wärmeofen mit einer derartigen Auszugsführung zu beschreiben.

Diese Aufgabe wird gelöst durch eine Auszugsführung bzw. ein Mikrowellengargerät oder einen industriellen Wärmeofen mit den Merkmalen des jeweiligen unabhängigen Anspruchs. Vorteilhafte Ausgestaltungen und Weiterbildungen sind Gegenstand der abhängigen Ansprüche.

Bei der erfindungsgemäßen Auszugsführung der eingangs genannten Art ist die Mikrowellenabschirmung so ausgebildet, dass die Laufschiene nur teilweise abschirmt ist.

Die teilweise Abschirmung kann dadurch erreicht werden, dass die Abschirmung nur im eingefahrenen Zustand der Laufschiene für die Laufschiene vollständig ist, wohingegen im ausgefahrenen oder teilausgefahrenen Zustand eine vollständige Abschirmung der Laufschiene nicht vorliegt.

Die teilweise Abschirmung kann alternativ oder zusätzlich auch dadurch erreicht werden, dass im eingefahrenen und auch im teil- oder vollständig ausgefahrenen Zustand die Laufschiene geometrisch entlang ihrer Seiten nicht vollständig umhüllt ist, sondern nur teilweise. Letzterem liegt die Erkenntnis zugrunde, dass eine Unvollständigkeit der Abschirmung unter bestimmten Umständen zulässig ist.

Gemäß einem ersten Aspekt der Erfindung ist die Mikrowellenabschirmung zumindest zweiteilig ausgebildet, wobei ein erster Teil an der Korpusschiene und ein zweiter Teil an der Laufschiene befestigt ist. Auf diese Weise kann eine Mikrowellenabschirmung gebildet werden, die im eingefahrenen Zustand der Auszugsführung die Auszugsführung ganz oder teilweise umgibt und so kritische Bereiche der Auszugsführung vor der Mikrowellenstrahlung abschirmt. Dass diese Abschirmung beim Ausfahren der Laufschiene durch die Zweiteiligkeit aufgehoben wird, ist nicht bedeutsam, da beim Ausfahren der Laufschiene eine den Innenraum begrenzende Tür geöffnet ist und der Mikrowellenstrahler abgeschaltet ist. Das Festlegen des ersten Teils der Mikrowellenabschirmung an der Korpusschiene lässt diesen Teil ortsfest sein, wodurch er nicht mit einem (ebenfalls ortsfesten) Montageelement für die Korpusschiene kollidiert.

In einer Ausgestaltung kann der erste Teil eine erste u-förmige Profilschiene mit seitlichen Schenkeln sein und der zweite Teil eine zweite u-förmige Profilschiene mit seitlichen Schenkeln. Die beiden u-förmigen Profilschienen greifen ineinander und überlappen sich seitlich mit ihren Schenkeln zumindest abschnittsweise. Derart wird eine im eingefahrenen Zustand mikrowellendichte Abschirmung gebildet.

Bevorzugt können dabei die erste und die zweite u-förmige Profilschiene in ihrer Längsrichtung konisch ausgebildet sein. So wird erreicht, dass die Profilschienen im eingefahrenen Zustand im überlappenden Bereich spaltlos aneinander liegen können, wobei sich die Schenkel der Profilschienen beim Ausfahren der Laufschiene voneinander entfernen. Das Ausfahren der Laufschiene wird so nicht durch aneinander schleifende Abschnitte der Profilschienen behindert.

In einer weiteren Ausgestaltung kann der erste Teil mindestens ein erstes streifenförmiges Abschirmblech und der zweite Teil mindestens ein zweites streifenförmiges Abschirmblech sein. Beide Abschirmbleche sind seitlich an der Auszugsführung angeordnet überlappen sich zumindest im eingefahrenen Zustand der Auszugsführung entlang einer jeweiligen Längskante oder liegen mit den jeweiligen Längskanten aneinander an.

Bevorzugt verlaufen die Längskanten bezogen auf eine Auszugsrichtung dabei schräg, wodurch wiederum eine geschlossene Abschirmung bei eingefahrener Auszugsführung erreicht werden kann, ohne dass die Abschirmbleche beim Ausfahren der Laufschiene aneinander schleifen.

In einer vorteilhaften Ausgestaltung der Auszugsführung ist der erste Teil eine u-förmige Profilschiene mit seitlichen Schenkeln, wohingegen der zweite Teil eine Mehrzahl von Kontaktelementen umfasst, die die u-förmige Profilschiene in einem Kontaktbereich kontaktieren. Die Korpusschiene wirkt so zusammen mit der u-förmige Profilschiene und den Kontaktelementen als Mikrowellenabschirmung, wobei durch die Kontaktelemente ein eventuell noch zwischen der Korpusschiene und der u-förmige Profilschiene verbleibender Spalt bevorzugt in so kurze Abschnitte unterteilt ist, dass ein Eindringen von Mikrowellenstrahlung verhindert ist. Die Kontaktelemente stellen zudem sicher, dass sich die u-förmige Profilschiene und damit die Laufschiene jederzeit auf dem gleichen elektrischen Potenzial wie die Korpusschiene befindet.

In einer zweiteiligen Ausgestaltung der Mikrowellenabschirmung können dabei die Kontaktelemente an der Korpusschiene befestigt sein.

In diesem Fall kann der Kontaktbereich der u-förmigen Profilschiene einen Kanal umfassen, in den die Kontaktelemente hineinragen. Gemäß einem zweiten Aspekt der Erfindung ist die Mikrowellenabschirmung einteilig ausgebildet und an der Laufschiene befestigt, wobei die Mikrowellenabschirmung eine u-förmige Profilschiene mit seitlichen Schenkeln ist, wobei die u-förmige Profilschiene eine Mehrzahl von Kontaktelementen aufweist, die die Korpusschiene kontaktieren. In diesem Fall können die Kontaktelemente jeweils einen Rastkopf aufweisen, der in Rastöffnungen der u-förmigen Profilschiene eingesetzt ist, und damit verbundene Kontaktfedern. Um Platz für die Kontaktelemente bereitzustellen, können hierbei die seitlichen Schenkel der u-förmigen Profilschiene schräg zueinander stehen, so dass sich die u-förmige Profilschiene nach unten aufweitet.

Ein erfindungsgemäßes Mikrowellengargerät oder ein erfindungsgemäßer industrieller Wärmeofen weist mindestens eine derartige Auszugsführung auf. Es ergeben sich die im Zusammenhang mit der Auszugsführung genannten Vorteile.

Die Erfindung wird nachfolgend anhand von Ausführungsbeispielen mithilfe von Figuren näher erläutert. Die Figuren zeigen:
- Figuren 1a-c: ein erstes Ausführungsbeispiel einer erfindungsgemäßen Auszugsführung in verschiedenen Darstellungen;
- Figuren 2a-c: ein zweites Ausführungsbeispiel einer erfindungsgemäßen Auszugsführung in verschiedenen Darstellungen;
- Figuren 3a-c: ein drittes Ausführungsbeispiel einer erfindungsgemäßen Auszugsführung in verschiedenen Darstellungen;
- Figuren 4a-c: ein viertes Ausführungsbeispiel einer erfindungsgemäßen Auszugsführung in verschiedenen Darstellungen; und
- Figuren 5a-c: ein fünftes Ausführungsbeispiel einer nicht erfindungsgemäßer Auszugsführung in verschiedenen Darstellungen.

In den Figuren 1a bis 1c ist ein erstes Ausführungsbeispiel einer Auszugsführung für ein Mikrowellengargerät dargestellt.

Als Mikrowellengargerät ist dabei ein Mikrowellenofen oder ein sogenanntes Kombigargerät zu verstehen, das eine thermische Garfunktion alternativ oder zusätzlich zu einer Mikrowellengarfunktion bereitstellt. In der Regel werden zumindest zwei derartige Auszugsführungen links und rechts in einem Garraum auf gleicher Höhe eingesetzt, um einen Gargutträger, z.B. ein Backblech oder ein Gitter, auflegen und horizontal aus dem Garraum führen zu können. Gegebenenfalls können derartige Auszugsführungen in mehreren Ebenen übereinander angeordnet sein. Es ist jedoch auch denkbar, eine erfindungsgemäße Auszugsführung in einem industriellen Wärmeofen einzusetzen, z.B. im Bereich der Erwärmung oder Vernetzung von Kunststoffen.

Die Auszugsführung ist in der Figur 1a in einer isometrischen Explosionsdarstellung und in der Figur 1b im zusammengebauten Zustand in einer isometrischen Darstellung wiedergegeben. Figur 1c zeigt einen Schnitt senkrecht zur Längserstreckung der Auszugsschienen, d.h. in einer Ebene senkrecht zur Auszugsrichtung.

Die Auszugsführung umfasst eine Korpusschiene 1 sowie eine Laufschiene 2, die oberhalb der Korpusschiene 1 angeordnet ist und gegenüber dieser verschiebbar geführt ist. Wie die Figur 1c zeigt, ist die Auszugsführung als ein Vollauszug ausgebildet und weist eine Mittelschiene 3 auf, die sowohl gegenüber der Korpusschiene 1 als auch gegenüber der Laufschiene 2 verschiebbar ist. Korpus- und Laufschiene 1, 2 sind jeweils als ein nicht geschlossenes quadratisches Profil ausgebildet, das eine teilweise geöffnete Seite aufweist. Diese teilweise geöffneten Seiten der Profile der Korpusschiene 1 und der Laufschiene 2 weisen aufeinander zu, so dass sich die Mittelschiene 3 jeweils bis ins Innere der Korpusschiene 1 und der Laufschiene 2 erstrecken kann. Die Mittelschiene 3 ist über jeweils mindestens einen Wälzkörperkäfig 4, in dem mehrere Wälzkörper 5 gehalten sind, verschiebbar in der Korpusschiene 1 und der Laufschiene 2 geführt.

Auf die obere der Schienen, die Laufschiene 2, wird der Gargutträger aufgelegt. Um den Gargutträger gegen Verschieben zu sichern, ist mit der Laufschiene 2 ein senkrecht nach oben hervorstehender Bolzen 6 verbunden, der die Laufschiene 2 nach hinten (gesehen in Auszugsrichtung) begrenzt. Gegen diesen Bolzen 6 kann der Gargutträger anliegen oder es kann der Bolzen 6 durch eine entsprechende Bohrung bzw. einen Durchbruch des Gargutträgers geführt sein. Stirnseitig ist die Auszugsführung durch Stirnabdeckungen 7 abgedeckt, wobei jede der Stirnabdeckungen 7 mit einer der Laufschienen 1, 2 verbunden ist. Die hintere, in den Figuren 1a und 1b dem Bolzen 6 benachbarte Stirnabdeckung 7 ist mit der Korpusschiene 1 verbunden und die vordere Stirnabdeckung 7 mit der Laufschiene 2.

Erfindungsgemäß ist eine Mikrowellenabschirmung 10 vorgesehen, die beim dargestellten ersten Ausführungsbeispiel zwei ineinander greifende u-förmige Profilschienen umfasst. Eine erste (untere) u-förmige Profilschiene 11 ist dabei mit der Korpusschiene 1 verbunden und ist damit ortsfest im Garraum angeordnet. Eine zweite (obere) u-förmige Profilschiene 12 ist über die Laufschiene 2 gelegt und mit dieser verbunden, beispielsweise wiederum durch eine Punktschweißung. Die obere Profilschiene 12 weist dazu einen Durchbruch 122 auf, durch den der Bolzen 6 nach oben herausragt.

Seitliche Schenkel 121 der oberen u-förmigen Profilschiene 12 sind weiter voneinander beabstandet als entsprechende Schenkel 111 der unteren Profilschiene 11, so dass die obere Profilschiene 12 die untere Profilschiene 11 seitlich übergreift. Die Schenkel 111, 121 der unteren bzw. oberen Profilschiene 11, 12 können leicht voneinander beabstandet sein oder können spaltlos bzw. nahezu spaltlos aneinander anliegen, wie dieses in Figur 1c symbolisch dargestellt ist.

Durch die beiden ineinandergreifenden u-förmigen Profilschienen 11, 12 sind Korpus- und Laufschiene 1, 2 der Auszugsführung mikrowellendicht umschlossen, wenn die Auszugsführung vollständig eingefahren ist. Mikrowellen können somit die gegebenenfalls als Antennen wirkenden kleineren Komponenten der Auszugsführung, z.B. die Wälzkörper 5, nicht erreichen, so dass im eingefahrenen Zustand der Laufschiene 2 die dargestellte Auszugsführung mikrowellentauglich ist.

Trotz der vollständigen Umhüllung der Auszugsführung im eingefahrenen Zustand ist die Korpusschiene 1 an ihrer unteren Seite mittelbar oder unmittelbar für Montageelemente, z.B. Montagewinkel, zugänglich, um im Garraum montiert werden zu können.

Vorteilhafterweise sind, wie im dargestellten Fall, die u-förmigen Profilschienen 11, 12 in Längsrichtung konisch ausgebildet, d.h., dass die Breite (der Abstand der beiden seitlichen Schenkel) in Auszugsrichtung von hinten nach vorne schmaler wird. Wie in der Figur 1a dargestellt ist, verjüngt sich eine Breite des unteren Profils 11 von einem Wert B₁₁ bis zu einem Wert b₁₁, wobei für die Breiten B₁₁ > b₁₁ gilt. In gleicher Weise verjüngt sich die obere u-förmige Profilschiene 12 in ihrer Breite von einem Wert B₁₂ in Auszugsrichtung bis zu einem Wert b₁₂, wobei wiederum gilt, dass B₁₂ > b₁₂ ist. Wie zuvor ausgeführt, übergreift an jeder Stelle die obere u-förmige Profilschiene die untere u-förmige Profilschiene, so dass somit auch gilt, dass B₁₂ > B₁₁ ist und b₁₂ > b₁₁.

Die konische Ausbildung der beiden u-förmigen Profilschienen 11, 12 hat zur Folge, dass sich die Schenkel 111, 121 im vollständig eingefahrenen Zustand der Auszugsführung berühren, wohingegen sie beim Ausfahren der Auszugsführung zunehmend voneinander beabstandet sind. Auf diese Weise wird im eingefahrenen Zustand der Auszugsführung eine lückenlos dichte Mikrowellenabschirmung 10 gebildet, die dennoch einem einfachen und möglichst reibungslosen Öffnen der Auszugsführung nicht entgegensteht.

In den Figuren 2a bis 2c, 3a bis 3c, 4a bis 4c und 5a bis 5c ist jeweils ein weiteres Ausführungsbeispiel einer anmeldungsgemäßen Auszugsführung dargestellt. In allen Ausführungsbeispielen kennzeichnen gleiche Bezugszeichen gleiche oder gleich wirkende Elemente wie bei den Beispielen der Figuren 1a bis 1c.

Weiterhin ist in allen Ausführungsbeispielen in der Figur mit dem Zusatz "a" die Auszugsführung in einer isometrischen Explosionsdarstellung wiedergegeben, in der Figur mit dem Zusatz "b" in einem zusammengesetzten Zustand in einer isometrischen Darstellung und in der Figur mit dem Zusatz "c" in einer Schnittdarstellung.

Bezüglich des Grundaufbaus ist die Auszugsführung in allen Fällen ebenso gebildet wie beim Ausführungsbeispiel der Figuren 1a bis 1c, auf deren Beschreibung hiermit explizit verwiesen wird.

Insbesondere weist die Auszugsführung jeweils eine ortsfeste Korpusschiene 1 und eine dieser gegenüber verschiebbar gelagerte Laufschiene 2 auf. Zwischen der Korpusschiene 1 und der Laufschiene 2 kann mindestens eine Mittelschiene 3 angeordnet, die jeweils über Wälzkörper 5, die in einem Wälzkörperkäfig 4 positioniert sind, in der Korpusschiene 1 bzw. der Laufschiene 2 verschiebbar gelagert ist. Es ist jedoch auch eine Anordnung ohne Mittelschiene (Teilauszug) denkbar. An der Laufschiene 2 ist jeweils ein optionaler Bolzen 6 angeordnet, der der Fixierung eines aufgelegten Gargutträgers dient. Stirnseitig sind optionale Stirnabdeckungen 7 vorgesehen, die jedoch nicht in allen Zeichnungen wiedergegeben sind.

In jedem dargestellten Ausführungsbeispiel ist eine Mikrowellenabschirmung 10 vorhanden, die sich jedoch in den einzelnen Ausführungsbeispielen voneinander unterscheidet. Die Ausgestaltung der Mikrowellenabschirmung 10 wird nachfolgend für jedes Ausführungsbeispiel detaillierter beschrieben.

Beim Ausführungsbeispiel der Figuren 2a bis 2c umfasst die Mikrowellenabschirmung 10 zwei Abschirmbleche 13, 14, von denen ein erstes (unteres) Abschirmblech 13 mit der Korpusschiene 1 verbunden ist und ein zweites (oberes) Abschirmblech 14 mit der Laufschiene 2. Beide Abschirmbleche 13, 14 erstrecken sich über die gesamte Länge der Auszugsführung. Mit ihren aufeinander zu gewandten Seitenkanten 131 bzw. 141 liegen die beiden Abschirmbleche 13, 14 aneinander an, wenn die Auszugsführung vollständig eingefahren ist. Ein Spalt zwischen den beiden Schienen der Auszugsführung, also der Korpusschiene 1 und der Laufschiene 2 ist so durch eine relativ ebene Anordnung der beiden Abschirmbleche 13, 14 vollständig oder zumindest abschnittsweise verschlossen, so dass keine Mikrowellen eindringen können.

Die beiden aufeinander zu weisenden Kanten 131, 141 der Abschirmbleche 13, 14 sind schräg ausgebildet, so dass beim Ausfahren der Laufschiene 2 diese Kanten 131, 141 nicht aneinander schleifen, sondern sich voneinander beabstanden. Die Ausbildung der Längskanten 131, 141 kann zur besseren Kontaktierung auch als profilierte oder halbrund profilierte Kante erfolgen.
Wiederum wird, ähnlich wie beim Ausführungsbeispiel der Figur 1a bis 1c somit eine Abschirmung gebildet, die einerseits geschlossen ist und andererseits ein Ausfahren der Auszugsführung nicht behindert.

Eine vergleichbare Anordnung aus Abschirmblechen 13, 14 könnte prinzipiell auch auf der gegenüberliegenden Seite der Auszugsführung angeordnet sein, um den dort zwischen der Korpusschiene 1 und der Laufschiene 2 gebildeten Spalt im eingefahrenen Zustand der Auszugsführung ebenfalls zu verschließen. Da diese Seite der Auszugsführung jedoch häufig relativ nahe beabstandet zur metallischen Seitenwand des Garraums positioniert ist, ist ein Eindringen von Mikrowellen in diesen Spalt durch die abschirmende Wirkung der Seitenwand bereits verhindert. Von daher kann, entsprechenden Einbau der Auszugsschiene im Garraum des Gargerätes vorausgesetzt, an dieser Seite auf eine Abschirmung verzichtet werden.

Beim Ausführungsbeispiel der Figuren 3a bis 3c weist die Mikrowellenabschirmung 10 nur eine u-förmige Profilschiene 15 auf, das sich über die gesamte Länge im eingefahrenen Zustand der Auszugsführung erstreckt und das von oben auf die Laufschiene 2 aufgesetzt und mit dieser befestigt wird. An beiden freien Enden von Schenkeln 151 der u-förmige Profilschiene 15 sind nach innen offene Kanäle 153 ausgebildet, die ihrerseits einen u-förmigen Querschnitt aufweisen.

In diesen offenen Kanälen 153 oder an der Korpusschiene 1 ist bevorzugt in regelmäßigen Abständen eine Mehrzahl von Kontaktelementen 8 seitlich angebracht, die im zusammengesetzten Zustand der Auszugsführung, der in den Figuren 3b und 3c dargestellt ist, in den seitlichen Kanälen 153 positioniert sind. Die Kontaktelemente 8 dienen als Führungselemente und kontaktieren die u-förmige Profilschiene 15 mit der Korpusschiene 1 im eingefahrenen Zustand der Auszugsführung in Abständen von einem bis wenigen Zentimetern.

In der dargestellten Ausgestaltung handelt es sich bei den Kontaktelementen 8 um Wälzkörper, die in den offenen Kanälen 153 drehbar gelagert gehalten sind und auf der Korpusschiene abrollen. In einer alternativen Ausgestaltung können die Kontaktelemente 8 auch Kontaktfedern sein, die entweder in den Kanälen 153 oder an der Korpusschiene 1 angeordnet sind und das jeweils andere dieser Elemente beim Bewegen der Laufschiene 2 schleifend kontaktieren. Auch eine Kombination von federnd, schleifend und/oder rollend wirkenden Kontaktelementen kann eingesetzt werden.

Die Kontaktelemente können dabei ein elektrisch leitendes Material, insbesondere ein Metall und/oder Graphit und/oder einen elektrisch leitenden Kunststoff, aufweisen. Bevorzugte Metalle sind dabei wegen ihrer guten Leitfähigkeit Kupfer, Messing oder Bronze. Als elektrisch leitende Materialen können beispielsweise Polyketon (POK), Polypropylen (PP), thermoplastisches Polyurethan (TPU) und/oder Polyetheretherketon (PEEK) eingesetzt werden, das durch entsprechende Zusätze, in der Regel Kohlenstoffpartikel wie Ruß elektrisch leitfähig gemacht wird.

Die Kontaktelemente können ganz oder teilweise aus den genannten Materialien bestehen. Es ist dabei auch möglich, dass ein Kern, der aus einem elektrisch leitenden oder auch einem nichtleitenden Material bestehen kann, von einem elektrisch leitenden und nachgiebigen Material umgeben ist. Das elektrisch leitende und nachgiebige Material ist beispielsweise ein Gestrick oder Gewirk aus leitenden Fäden oder umfasst leitende Bürsten oder Borsten.

Die Kontaktelemente können dabei so ausgebildet sein, dass sie die Auszugsführung durch Reib- und/oder Formschluss in einer eingefahrenen Stellung halten. Es wird so vorteilhaft durch die Kontaktelemente eine bei Mikrowellengargeräten häufig gewünschte Zuhaltefunktion, auch Zuhaltung genannt, mit umgesetzt. Diese dient z.B. dazu, einen Abstand zwischen beispielsweise der Tür des Mikrowellengargeräts und der vorderen Stirnabdeckung einzuhalten, wodurch zusätzlich (Funken-) Durchschläge zwischen diesen Elementen verhindert werden. In alternativen Ausgestaltungen ist es jedoch auch möglich, die Zuhaltung über separate Komponenten zu realisieren.

Die Korpusschiene 1 wirkt zusammen mit der u-förmige Profilschiene 15 und den Kontaktelementen 8 als Mikrowellenabschirmung 10, wobei durch die Kontaktelemente 8 ein eventuell noch zwischen der Korpusschiene 1 und der u-förmige Profilschiene 15 verbleibender Spalt in so kurze Abschnitte unterteilt ist, dass ein Eindringen von Mikrowellenstrahlung verhindert ist. Die Kontaktelemente 8 stellen zudem sicher, dass sich die u-förmige Profilschiene 15 und damit die Laufschiene 2 jederzeit auf dem gleichen elektrischen Potenzial wie die Korpusschiene 1 befindet. Entladungen zwischen Korpusschiene 1 und Laufschiene 2 sind damit ausgeschlossen. Im Hinblick auf Gleichspannung besteht zwischen der Korpusschiene 1 und der Laufschiene 2 aufgrund der üblicherweise metallischen Wälzkörper 5 und der ebenfalls metallischen Mittelschiene 3 bereits ein lokaler Potenzialausgleich, einen idealen Kontakt vorausgesetzt. Da die Wälzkörperkäfige 4 sich jedoch nicht über die gesamte Länge der Auszugsführung erstrecken, ist bezüglich einer Hochfrequenzanregung ein Potenzialausgleich über die Wälzkörper 5 alleine nicht garantiert.

In den Figuren 4a-4c ist ein weiteres Ausführungsbeispiel einer erfindungsgemäßen Auszugsführung dargestellt, bei der ein ähnliches Grundprinzip umgesetzt ist, wie beim Ausführungsbeispiel der Figuren 3a-3c. Wiederum ist auf die Laufschiene 2 eine u-förmige Profilschiene 16 aufgesetzt, die über Kontaktelemente die Korpusschiene 1 an einer Mehrzahl von Kontaktstellen, die bevorzugt regelmäßig über die Länge der Auszugsführung verteilt sind, kontaktiert.

Die u-förmige Profilschiene 16 ist bei diesem Ausführungsbeispiel aufgeweitet, weist also nach unten und außen ausgestellte Schenkel 161 auf. Entlang eines unteren Rands der Schenkel 161 ist eine Mehrzahl von Rastöffnungen 163 angeordnet, in die Kontaktelemente 17 eingesetzt werden. Die Kontaktelemente 17 weisen einen Rastkopf 171 auf, der in jeweils zwei benachbarte der Rastöffnungen 163 der u-förmige Profilschiene 16 einrastet. Vom Rastkopf 171 stehen dann nach innen ragende Kontaktfedern 172 ab, die die Korpusschiene 1 kontaktieren.

Gegenüber einer Ausgestaltung, bei der die Kontaktelemente 8 an der Korpusschiene 1 gelagert sind, kann beim vorliegenden Beispiel eine handelsübliche Auszugsführung als Basis der dargestellten Auszugsführung dienen, auf die die u-förmige Profilschiene 16 aufgesetzt wird und mit der Laufschiene 2 verbunden wird. Eine Modifikation an der Korpusschiene 1 ist nicht zwingend notwendig.

Bei beiden in den Figuren 3a-3c und 4a-4c dargestellten Ausführungsbeispielen, die dieses Grundprinzip umsetzen, ist die untere Seite der Korpusschiene 1 frei zugänglich und kann somit zur Montage der Auszugsführung, beispielsweise direkt mithilfe von Montagewinkeln, eingesetzt werden.

Auch das nicht erfindungsgemäßen Ausführungsbeispiel der Figuren 5a-5c zeigt eine Mikrowellenabschirmung 10, die nur eine Profilschiene aufweist, die hier das Bezugszeichen 18 trägt. Die Profilschiene 18 weist ein im Wesentlichen rechteckförmiges Profil auf, das die Korpusschiene 1 und die Laufschiene 2 umgibt.

An einer der Seiten ist ein sich hier über die gesamte Länge der Profilschiene 18 erstreckender Schlitz 181 ausgespart, der eine Höhe von einigen Millimetern aufweist.

Bei einer Anordnung der Auszugsführung im Garraum eines Mikrowellengeräts weist die geschlitzte Seite der Profilschiene 18 bevorzugt zur Seitenwand des Garraums. Bevorzugt ist die Profilschiene 18 möglichst nah, beispielsweise wenige Millimeter von dieser Seitenwand beabstandet. Wie bereits im Zusammenhang mit dem Ausführungsbeispiel der Figuren 2a-2c erläutert wurde, ist ein Eindringen von Mikrowellenstrahlung in einen derart positionierten Schlitz 181, ausgeschlossen bzw. ein eventuell eindringender Anteil der Strahlung weist eine geringere Intensität auf. Der Schlitz 181 ermöglicht vorteilhaft wiederum einen Einsatz von Montageelementen, z.B. Montagewinkeln, für die Korpusschiene, da durch den Schlitz die Korpusschiene 1 von außen zugänglich ist.

In den dargestellten Ausführungsbeispielen kann in einer Weiterbildung die Stirnabdeckung 7 mit einem elektrisch nicht leitenden Material beschichtet oder belegt sein, beispielsweise einem keramischen Material. Dieses elektrisch nicht leitende Material dient als Abstandshalter zwischen der Laufschiene 2 und einer Rückwand des Garraums und/oder einer Tür des Mikrowellengargeräts. Selbst wenn sich hohe elektrische Potentiale an der Auszugsführung und/oder der Tür aufbauen, werden Funkendurchschläge durch diese Weise vermieden. Auch die genannte Zuhaltung kann dazu dienen, dass ein Abstand zwischen beispielsweise der Tür des Mikrowellengargeräts und der vorderen Stirnabdeckung 7 eingehalten wird, wodurch (Funken-) Durchschläge verhindert werden. Nicht leitende Abstandselemente an einer der Stirnabdeckungen 7 können zudem rückseitig auf die Stirnabdeckungen 7 aufgebracht werden. Sie dienen dann als Abstandshalter zwischen der betreffenden Stirnabdeckung 7 und der jeweils anderen Schiene der Auszugsführung, um einen (Funken-) Durchschlag an dieser Stelle bei eingefahrener Auszugsführung zu verhindern.

### Bezugszeichenliste

- 1: Korpusschiene
- 2: Laufschiene
- 3: Mittelschiene
- 4: Wälzkörperkäfig
- 5: Wälzkörper
- 6: Bolzen
- 7: Stirnabdeckung
- 8: Kontaktelement

- 10: Abschirmung
- 11: erste u-förmige Profilschiene
- 111: Schenkel
- 12: zweite u-förmige Profilschiene
- 121: Schenkel
- 122: Durchbruch

- 13: erstes Abschirmblech
- 131: schräg verlaufende Kante
- 14: zweites Abschirmblech
- 141: schräg verlaufende Kante
- 15: u-förmige Profilschiene
- 151: Schenkel
- 152: Durchbruch
- 153: Kanal
- 16: u-förmige Profilschiene
- 161: Schenkel
- 162: Durchbruch
- 163: Rastöffnung
- 17: Kontaktelement
- 171: Rastkopf
- 172: Kontaktfeder
- 18: u-förmige Profilschiene
- 181: Schlitz
- 182: Durchbruch

## Patentansprüche

1. Auszugsführung für ein Mikrowellengargerät oder einen industriellen Wärmeofen, aufweisend eine Korpusschiene (1) und eine relativ dazu bewegbare Laufschiene (2) zur Ablage eines Trägers, und eine Mikrowellenabschirmung (10) zur Abschirmung der Auszugsführung vor Mikrowellen, wobei die Laufschiene (2) nur teilweise abgeschirmt ist und wobei die Mikrowellenabschirmung (10) zumindest zweiteilig ausgebildet ist, **dadurch gekennzeichnet, dass** ein erster Teil der Mikrowellenabschirmung (10) an der Korpusschiene (1) befestigt ist und ein zweiter Teil an der Laufschiene (2) befestigt ist.

2. Auszugsführung nach Anspruch 1, bei der der erste Teil eine erste u-förmige Profilschiene (11) mit seitlichen Schenkeln (111) ist und der zweite Teil eine zweite u-förmige Profilschiene (12) mit seitlichen Schenkeln (121) ist, die ineinandergreifen und sich seitlich mit ihren Schenkeln (111, 121) zumindest abschnittsweise überlappen.

3. Auszugsführung nach Anspruch 2, bei der die erste u-förmige Profilschiene (11) und die zweite u-förmige Profilschiene (12) in ihrer Längsrichtung konisch ausgebildet sind.

4. Auszugsführung nach Anspruch 1, bei der der erste Teil mindestens ein erstes streifenförmiges Abschirmblech (13) ist und der zweite Teil mindestens ein zweites streifenförmiges Abschirmblech (14) ist, die seitlich an der Auszugsführung angeordnet sind und sich zumindest im eingefahrenen Zustand der Auszugsführung entlang einer jeweiligen Längskante (131, 141) überlappen oder aneinanderliegen.

5. Auszugsführung nach Anspruch 4, bei der die Längskanten (131, 141) bezogen auf eine Auszugsrichtung schräg verlaufen.

6. Auszugsführung nach Anspruch 1, bei der der erste Teil eine u-förmige Profilschiene (15) mit seitlichen Schenkeln (151) ist und der zweite Teil eine Mehrzahl von Kontaktelementen (8) umfasst, die die u-förmige Profilschiene (15) in einem Kontaktbereich kontaktieren.

7. Auszugsführung nach Anspruch 6, bei der die Kontaktelemente (8) an der Korpusschiene (1) und/oder an der u-förmigen Profilschiene (15) befestigt sind.

8. Auszugsführung nach Anspruch 6 oder 7, bei der der Kontaktbereich einen Kanal (153) umfasst, in den die Kontaktelemente hineinragen.

9. Auszugsführung für ein Mikrowellengargerät oder einen industriellen Wärmeofen, aufweisend eine Korpusschiene (1) und eine relativ dazu bewegbare Laufschiene (2) zur Ablage eines Trägers, und eine Mikrowellenabschirmung (10) zur Abschirmung der Auszugsführung vor Mikrowellen, wobei die Laufschiene (2) nur teilweise abgeschirmt ist, wobei die Mikrowellenabschirmung (10) einteilig ausgebildet ist und an der Laufschiene (2) befestigt ist, und wobei die Mikrowellenabschirmung (10) eine u-förmige Profilschiene (16) mit seitlichen Schenkeln (161) ist, **dadurch gekennzeichnet, dass**
die u-förmige Profilschiene (16) eine Mehrzahl von Kontaktelementen (17) aufweist, die die Korpusschiene (1) kontaktieren.

10. Auszugsführung nach Anspruch 9, bei der die Kontaktelemente (17) jeweils einen Rastkopf (171) aufweisen, der in Rastöffnungen (163) der u-förmigen Profilschiene (16) eingesetzt ist, und damit verbundene Kontaktfedern (172).

11. Auszugsführung nach Anspruch 9 oder 10, bei der die seitlichen Schenkel (161) der u-förmigen Profilschiene (16) schräg zueinander stehen.

12. Mikrowellengargerät oder industrieller Wärmeofen mit mindestens einer Auszugsführung gemäß einem der Ansprüche 1 bis 11.

## Claims

1. Pull-out guide for a microwave cooking appliance or an industrial furnace, comprising a body rail (1) and a running rail (2), movable relative thereto, for depositing a support, and a microwave shield (10) for shielding the pull-out guide against microwaves, wherein the running rail (2) is only partially shielded, and wherein the microwave shield (10) is formed in at least two parts, **characterized in that** a first part is attached to the body rail (1) and a second part is attached to the running rail (2).

2. Pull-out guide according to claim 1, in which the first part is a first U-shaped profile rail (11) with lateral legs (111) and the second part is a second U-shaped profile rail (12) with lateral legs (121), which profile rails engage in one another and at least in some sections overlap one another laterally with their legs (111, 121).

3. Pull-out guide according to claim 2, in which the first U-shaped profile rail (11) and the second U-shaped profile rail (12) are tapered in their longitudinal direction.

4. Pull-out guide according to claim 1, in which the first part is at least a first strip-shaped shielding plate (13) and the second part is at least a second strip-shaped shielding plate (14), which shielding plates are arranged laterally on the pull-out guide and, at least in the retracted state of the pull-out guide, overlap one another or bear against one another along a respective longitudinal edge (131, 141).

5. Pull-out guide according to claim 4, in which the longitudinal edges (131, 141) run in a sloping manner with respect to a pull-out direction.

6. Pull-out guide according to claim 1, in which the first part is a U-shaped profile rail (15) with lateral legs (151) and the second part comprises a plurality of contact elements (8) that make contact with the U-shaped profile rail (15) in a contact area.

7. Pull-out guide according to claim 6, in which the contact elements (8) are attached to the body rail (1) and/or to the U-shaped profile rail (15).

8. Pull-out guide according to claim 6 or 7, in which the contact area comprises a channel (153), into which the contact elements protrude.

9. Pull-out guide for a microwave cooking appliance or an industrial furnace, comprising a body rail (1) and a running rail (2), movable relative thereto, for depositing a support, and a microwave shield (10) for shielding the pull-out guide against microwaves, wherein the running rail (2) is only partially shielded, wherein the microwave shield (10) is formed in one piece and is attached to the running rail (2), and wherein the microwave shield (10) is a U-shaped profile rail (16) with lateral legs (161), **characterized in that** the U-shaped profile rail (16) has a plurality of contact elements (17) that make contact with the body rail (1).

10. Pull-out guide according to claim 9, in which the contact elements (17) each have a latching head (171), which is inserted in latching openings (163) of the U-shaped profile rail (16), and contact springs (172) connected thereto.

11. Pull-out guide according to claim 9 or 10, in which the lateral legs (161) of the U-shaped profile rail (16) are inclined relative to one another.

12. Microwave cooking appliance or industrial furnace having at least one pull-out guide according to one of claims 1 to 11.

## Revendications

1. Guide d'extraction pour un appareil de cuisson à micro-ondes ou un four de chauffage industriel, présentant un rail de corps (1) et un rail coulissant (2) mobile par rapport à celui-ci, destiné à recevoir un support, et un blindage anti-micro-ondes (10) destiné à blinder le guide d'extraction contre les micro-ondes, dans lequel le rail coulissant (2) n'est que partiellement blindé et dans lequel le blindage anti-micro-ondes (10) est formé au moins en deux parties, **caractérisé en ce qu'**une première partie du blindage anti-micro-ondes (10) est fixée au rail de corps (1) et une deuxième partie est fixée au rail coulissant (2).

2. Guide d'extraction selon la revendication 1, dans lequel la première partie est un premier rail profilé en U (11) avec des branches latérales (111) et la deuxième partie est un deuxième rail profilé en U (12) avec des branches latérales (121) qui s'emboîtent et se chevauchent latéralement par leurs branches (111, 121) au moins sur certaines parties.

3. Guide d'extraction selon la revendication 2, dans lequel le premier rail profilé en U (11) et le deuxième rail profilé en U (12) sont de forme conique dans leur direction longitudinale.

4. Guide d'extraction selon la revendication 1, dans lequel la première partie est au moins une première tôle de blindage en forme de bande (13) et la deuxième partie est au moins une deuxième tôle de blindage en forme de bande (14) qui sont disposées latéralement sur le guide d'extraction et qui, au moins dans l'état rétracté du guide d'extraction, se chevauchent ou sont appliquées l'une contre l'autre le long d'un bord longitudinal respectif (131, 141).

5. Guide d'extraction selon la revendication 4, dans lequel les bords longitudinaux (131, 141) s'étendent obliquement par rapport à une direction d'extraction.

6. Guide d'extraction selon la revendication 1, dans lequel la première partie est un rail profilé en U (15) avec des branches latérales (151) et la deuxième partie comprend une pluralité d'éléments de contact (8) qui viennent en contact avec le rail profilé en U (15) dans une zone de contact.

7. Guide d'extraction selon la revendication 6, dans lequel les éléments de contact (8) sont fixés sur le rail de corps (1) et/ou sur le rail profilé en U (15).

8. Guide d'extraction selon la revendication 6 ou 7, dans lequel la zone de contact comprend un canal (153) dans lequel les éléments de contact font saillie.

9. Guide d'extraction pour un appareil de cuisson à micro-ondes ou un four de chauffage industriel, présentant un rail de corps (1) et un rail coulissant (2) mobile par rapport à celui-ci, destiné à recevoir un support, et un blindage anti-micro-ondes (10) destiné à blinder le guide d'extraction contre les micro-ondes, dans lequel le rail coulissant (2) n'est que partiellement blindé, dans lequel le blindage anti-micro-ondes (10) est formé d'une seule partie et est fixé au rail coulissant (2), et dans lequel le blindage anti-micro-ondes (10) est un rail profilé en U (16) avec des branches latérales (161), **caractérisé en ce que** le rail profilé en U (16) présente une pluralité d'éléments de contact (17) qui viennent en contact avec le rail de corps (1).

10. Guide d'extraction selon la revendication 9, dans lequel les éléments de contact (17) présentent chacun une tête d'encliquetage (171), qui est insérée dans des ouvertures d'encliquetage (163) du rail profilé en U (16), et des ressorts de contact (172) reliés à celle-ci.

11. Guide d'extraction selon la revendication 9 ou 10, dans lequel les branches latérales (161) du rail profilé en U (16) sont orientées obliquement l'une par rapport à l'autre.

12. Appareil de cuisson à micro-ondes ou four de chauffage industriel doté d'au moins un guide d'extraction selon l'une des revendications 1 à 11.
